# EUROPÄISCHE PATENTSCHRIFT

(11) **EP 2 803 788 B1**
(45) Veröffentlichungstag und Bekanntmachung des Hinweises auf die Patenterteilung: **31.01.2018**
(21) Anmeldenummer: 14167518.1
(22) Anmeldetag: 08.05.2014
(51) Int. Cl.: E05B 9/04, E05B 63/00

(54) **Universalblindzylinder**
Universal blind cylinder
Cylindre aveugle universel

(30) Priorität: 14.05.2013 DE 102013208920
(43) Veröffentlichungstag der Anmeldung: 19.11.2014
(73) Patentinhaber: W+M Weissensee Metallwaren GmbH, 13088 Berlin (DE)
(72) Erfinder: SCHMIDT, Torsten, 12627 Berlin (DE)
(74) Vertreter: Maikowski & Ninnemann Patentanwälte Partnerschaft mbB

(56) Entgegenhaltungen:
- DE-A1-102007 019 883
- DE-A1-102008 008 725
- DE-A1-102008 049 875
- DE-A1-102010 017 083
- DE-B4- 10 027 346

## Beschreibung

Die vorliegende Erfindung betrifft insbesondere einen Universalblindzylinder nach dem Oberbegriff des Anspruchs 1 sowie ein Verfahren zur Anbringung eines Universalblindzylinders an einem Schloss oder einer Tür gemäß dem Oberbegriff des Anspruchs 15.

Ein gattungsgemäßer Universalblindzylinder ist aus der DE 100 27 346 B4 oder der DE 10 2008 008 725 A1 bekannt. Ein Universalblindzylinder dient dabei dem Verschließen eines Profilzylinderdurchbruchs an einem Schloss oder an einer Tür bzw. einem Türbeschlag, um den Profilzylinderdurchbruch beispielsweise vor Manipulation zu schützen und an einer Tür ein Durchströmen von Zugluft durch den Profilzylinderdurchbruch zu minimieren. Des Weiteren wird durch die Verwendung eines Universalblindzylinders - insbesondere bei Brandschutztüren - vermieden, dass im Brandfall eine Stichflamme durch einen ansonsten offenen Profilzylinderdurchbruch gelangt oder gesundheitsschädliche Gase durch den Profilzylinderdurchbruch strömen.

Um den Universalblindzylinder an unterschiedliche Türblattstärken anpassen zu können, weist dieser wenigstens zwei Führungsteile auf, die entlang einer Längsachse des Universalblindzylinders relativ zueinander verschieblich sind. Hierdurch kann ein Abstand zweier Verschlussteile des Universalblindzylinders, die jeweils an einem der Führungsteile vorgesehen sind, zueinander eingestellt werden. Zur Fixierung eines bestimmten Abstands der beiden Verschlussteile nach dem bestimmungsgemäßen Einsetzen in den Profilzylinderdurchbruch ist bei einem Universalblindzylinder der DE 100 27 346 B4 ein Mittelstück vorgesehen. In diesem Mittelstück sind zwei als Führungszapfen ausgebildete Führungsteile axial zueinander verschiebbar geführt und können durch Anziehen einer Schraube an dem Mittelstück form- und kraftschlüssig in einer Relativlage zueinander fixiert werden.

Es hat sich herausgestellt, dass bei der Anbringung gattungsgemäßer Universalblindzylinder das Problem auftreten kann, dass die beiden Verschlussteile einander zu weit angenähert werden, so dass die Verschlussteile nicht mehr bündig mit dem jeweiligen Rand des Profilzylinderdurchbruchs abschließen, dann aber der Abstand nicht ohne Weiteres wieder vergrößert werden kann. So kann es vorkommen, dass die Verschlussteile zu weit in den Profilzylinderdurchbruch eingeschoben werden und ein bündiger Abschluss der Verschlussteile vor der Fixierung über das Mittelstück nicht ohne größeren Aufwand hergestellt werden kann.

Gelegentlich wird es zudem als relativ zeitaufwändig empfunden, die beiden Verschlussteile in einem gewünschten Abstand zueinander über das separate Mittelstück zu fixieren, da hierfür eine Schraube an dem Mittelstück manuell angezogen werden muss.

Hiervon ausgehend liegt der vorliegenden Erfindung die Aufgabe zugrunde, die zuvor beschriebenen Nachteile zu überwinden oder zumindest zu minimieren und einen verbesserten Universalblindzylinder sowie ein verbessertes Verfahren zu dessen Anbringung bereitzustellen.

Diese Aufgabe wird sowohl mit einem Universalblindzylinder des Anspruchs 1 als auch mit einem Verfahren nach dem Anspruch 15 gelöst.

Gemäß einem ersten Aspekt der vorliegenden Erfindung ist ein Universalblindzylinder nach dem Anspruch 1 vorgesehen, bei dem das erste Führungsteil mit einem ersten, hülsenförmigen Führungsabschnitt und das andere, zweite Führungsteil mit einem zweiten, zapfenartigen Führungsabschnitt ausgebildet ist. Dabei ist der zweite zapfenartige Führungsabschnitt entlang der Längsachse des Universalblindzylinders verschieblich in dem ersten, hülsenförmigen Führungsabschnitt gehalten.

Die beiden Führungsteile sind ineinander steckbar, d. h., der zweite zapfenartige Führungsabschnitt kann bei der Montage des Universalblindzylinders einfach in den ersten hülsenförmigen Führungsabschnitt eingesteckt und so weit eingeschoben werden, bis der gewünschte Abstand zwischen den beiden, je einem Führungsteil zugeordneten Verschlussteilen erreicht ist. Auch hier kann grundsätzlich ein Vorspannmittel, beispielsweise innerhalb des ersten hülsenförmigen Führungsabschnitts, vorgesehen sein, um die beiden Führungsteile in eine bestimmte Relativlage zueinander vorzuspannen, wenn der zweite zapfenartige Führungsabschnitt in den ersten, hülsenförmigen Führungsabschnitt eingesteckt wurde.

Erfindungsgemäß ist ferner wenigstens ein Arretierungsmittel vorgesehen, um eine durch Verschiebung der beiden Führungsteile eingenommene Relativlage und vorzugsweise die beiden Führungsabschnitte in einer durch Verschiebung der beiden Führungsteile eingenommenen Relativlage zu arretieren. Um hierfür keinen zusätzlichen Handgriff durch einen Monteur vorsehen zu müssen, ist das wenigstens eine Arretierungsmittel derart ausgebildet, dass die beiden Führungsabschnitte in einer eingenommenen Relativlage selbsttätig und vorzugsweise stufenlos arretiert werden. Es ist somit beispielsweise nicht erforderlich, eine gesonderte Schraube an einem Mittelstück des Universalblindzylinders anzuziehen, um eine Arretierung zu erreichen. Vielmehr wird wenigstens ein Arretierungsmittel bereitgestellt, das eine form- und/oder kraftschlüssige Arretierung der beiden Führungsabschnitte sicherstellt, sobald die Führungsabschnitte nicht mehr relativ zueinander bewegt werden.

Vorzugsweise wird dies durch wenigstens ein Arretierungselement erreicht, das bezogen auf die Längsachse des Universalblindzylinders in im Wesentlichen radialer Richtung vorgespannt ist. So ist das Arretierungselement in eine Arretierungsposition vorgespannt, in der es einen Form- und/oder Kraftschluss zwischen den beiden Führungsabschnitten bewirkt.

In einer Ausführungsvariante ist ein solches Arretierungselement an dem hülsenförmigen ersten Führungsabschnitt vorgesehen und in Richtung des zapfenartigen zweiten Führungsabschnitts vorgespannt. Hierfür kann das Arretierungselement beispielsweise in einer Aussparung des hülsenförmigen ersten Führungsabschnitts sitzen, die eine Öffnung aufweist. Über die Öffnung steht dann das Arretierungselement an einer inneren Mantelfläche des ersten Führungsabschnitts vor, um auf den zapfenartigen zweiten Führungsabschnitt an dessen äußerer Mantelfläche einzuwirken. An der äußeren Mantelfläche des zapfenartigen zweiten Führungsabschnitts können beispielsweise entlang der Längsachse hintereinander angeordnete Mulden ausgebildet sein, um unterschiedliche Rastpositionen für das Arretierungselement vorzugeben. Für eine stufenlose Arretierung der beiden Führungsabschnitte aneinander, wird es aber bevorzugt, dass das Arretierungselement lediglich reibend an der äußeren Mantelfläche des zapfenartigen zweiten Führungsabschnitts anliegt.

Um das Arretierungselement in im Wesentlichen radialer Richtung vorzuspannen, kann beispielsweise eine Spiralfeder vorgesehen sein, von der mindestens eine Wicklung an einer äußeren Mantelfläche des ersten Führungsabschnitts entlang verläuft, so dass sich diese Wicklung zumindest teilweise über die Aussparung hinweg erstreckt und von außen auf das Arretierungselement einwirkt. Beispielsweise kann das Arretierungselement eine in einer Ringnut des ersten Führungsabschnitts sitzende Stahlkugel sein, die über wenigstens eine Wicklung einer Spiralfeder radial nach innen gedrückt wird.

Eine weitere Möglichkeit, die alternativ oder ergänzend zu der zuvor beschriebenen Variante verwendet werden kann, ein radial vorgespanntes Arretierungselement vorzusehen, sieht vor, dass ein Arretierungselement an dem zapfenartigen zweiten Führungsabschnitt vorgesehen und in Richtung des hülsenförmigen ersten Führungsabschnitts vorgespannt ist. Hierfür kann das Arretierungselement beispielsweise an einer äußeren Mantelfläche des zapfenartigen zweiten Führungsabschnitts vorstehen, so dass es einen form- und/oder kraftschlüssigen Kontakt mit dem hülsenförmigen ersten Führungsabschnitt an dessen innerer Mantelfläche herstellen kann, wenn der zapfenartige zweite Führungsabschnitt in den ersten Führungsabschnitt eingeschoben ist.

Beispielsweise kann es sich bei einem solchen Arretierungselement um einen Kugelkopf einer Kugelspannschraube handeln, die in eine Gewindebohrung an der äußeren Mantelfläche des zapfenartigen zweiten Führungsabschnitts eingedreht ist.

Um gerade bei einer Variante eines Universalblindzylinders gemäß dem ersten Erfindungsaspekt zu verhindern, dass die Verschlussteile der beiden ineinander gesteckten Führungsteile einander zu weit angenähert werden, also wenigstens eines der Verschlussteile in den Profilzylinderdurchbruch hineingeschoben wird, kann an den Verschlussteilen jeweils ein Auflagerand vorgesehen sein. Derartige Auflageränder der beiden Verschlussteile sind einander zugewandt und zur Anlage an einem Randbereich eines Profilzylinderdurchbruchs derart ausgebildet und vorgesehen, dass durch sie ein Einschieben der Verschlussteile in das Innere des Profilzylinderdurchbruchs verhindert wird. Die Auflageränder sind folglich dazu ausgebildet und vorgesehen, dass durch Anlage der beiden Auflageränder an dem jeweiligen Randbereich des Profilzylinderdurchbruchs ein Verstellweg beim Zusammenschieben des Universalblindzylinders begrenzt wird.

Bei der Anbringung eines solchen Universalblindzylinders können folglich von unterschiedlichen Seiten des Profilzylinderdurchbruchs die Führungsabschnitte der Führungsteile in den Profilzylinderdurchbruch eingesteckt werden, wobei der zapfenartige zweite Führungsabschnitt in den hülsenförmigen ersten Führungsabschnitt eingeführt wird. Anschließend wird der so vorpositionierte Universalblindzylinder zusammengeschoben, d. h., die beiden Verschlussteile der Führungsteile einander angenähert bis deren Auflageränder an den Rändern des Profilzylinderdurchbruchs anliegen. Über ein vorgespanntes Arretierungselement oder mehrere Arretierungselemente sind die beiden Führungsabschnitte in der so erreichten Endposition zudem fixiert, ohne dass hierfür ein Monteur einen weiteren Handgriff ausführen müsste.

In einer Ausführungsvariante weist ein Universalblindzylinder mindestens ein Vorspannmittel auf, durch das die beiden zueinander längsverschieblichen Führungsteile in eine Relativlage zueinander vorgespannt sind, in der die Verschlussteile einen maximal möglichen Abstand zueinander einnehmen. Die beiden Führungsteile werden hier somit mit anderen Worten voneinander weggedrückt, so dass bei der Anbringung des Universalblindzylinders eine Annäherung der beiden Verschlussteile entgegen einer Vorspannkraft erfolgen muss, bevor die Führungsteile in einer gewünschten Relativlage zueinander fixiert werden.

Das Vorspannmittel greift vorzugsweise an den beiden Führungsteilen an und steht mit diesen in Kontakt, um eine Vorspannkraft zu übertragen. Beispielsweise kann es sich hier um ein Federelement, wie eine Schraubendruckfeder, handeln. Ein solches Federelement ist dann zwischen den beiden Verschlussteilen eingespannt, wobei die Verschlussteile jeweils an einem der Führungsteile vorgesehen, insbesondere hieran ausgebildet sind.

Anstelle eines Federelements kann aber selbstverständlich auch ein anderes Vorspannmittel vorgesehen sein, um die beiden Führungsteile gegeneinander vorzuspannen. Denkbare Möglichkeiten wären hier beispielsweise die Erzeugung einer magnetischen oder pneumatischen Vorspannung. So könnten an den beiden Führungsteilen magnetische Abschnitte vorgesehen sein, die einander abstoßen und/oder es kann eine pneumatische Feder vorgesehen sein, bei der ein Zusammenschieben des Universalblindzylinders nur unter Verdrängung eines Fluids innerhalb eines Zylinderraums erfolgen kann.

Zur kompakten Ausgestaltung des Universalblindzylinders wird es bevorzugt, dass das Vorspannmittel zumindest teilweise in einer Aufnahme an einem der Führungsteile aufgenommen ist. Bevorzugt ist eine solche Aufnahme längserstreckt ausgebildet und erstreckt sich entlang der Längsachse des Universalblindzylinders.

In einem Ausführungsbeispiel erstreckt sich das Vorspannmittel - vorzugsweise in Form einer Schraubendruckfeder - durch das Mittelstück hindurch und ist zu beiden Seiten des Mittelstücks in je einer Aufnahme eines Führungsteils wenigstens teilweise aufgenommen.

In bevorzugten Ausführungsvarianten sind die Verschlussteile und die Führungsteile des Universalblindzylinders gesintert und feuerbeständig, so dass der Universalblindzylinder mindestens eine Feuerbeständigkeit gemäß der Feuerwiderstandsklasse T90 nach DIN 4102 aufweist. Bevorzugt weist der Universalblindzylinder eine Feuerbeständigkeit gemäß der Feuerwiderstandsklasse T180 auf. Beispielsweise können die Verschlussteile, die Führungsteile und ggf. ein vorzusehendes Mittelstück hierfür aus Sinterstahl hergestellt sein.

Aufbauend auf erfindungsgemäßen Universalblindzylindern wird vorliegend noch ein Verfahren zur Anbringung eines Universalblindzylinders an ein Schloss oder eine Tür vorgeschlagen, das im Vergleich zu bisher üblichen Verfahren deutlich schneller und einfacher auszuführen ist.

Ein erfindungsgemäßes Verfahren zeichnet sich hierbei durch wenigstens die folgenden Schritte aus:
- Einsetzen der beiden zueinander längsverschieblichen Führungsteile des Universalblindzylinders mit dem jeweils daran vorgesehenen Verschlussteil von den zwei einander gegenüberliegenden Seiten eines Profilzylinderdurchbruchs an dem Schloss oder an der Tür,
- Zusammenschieben der beiden Führungsteile, so dass die beiden Verschlussteile an den einander gegenüberliegenden Seiten den Profilzylinderdurchbruch verschließen, wobei
- eines der Führungsteile einen hülsenförmigen ersten Führungsabschnitt ausbildet und das andere Führungsteil einen zapfenartigen zweiten Führungsabschnitt aufweist und wenigstens ein Arretierungsmittel vorgesehen ist, über das die beiden

Führungsabschnitte in einer eingenommenen Relativlage selbsttätig arretiert werden, und
- der zapfenartige zweite Führungsabschnitt beim Einsetzen in den Profilzylinderdurchbruch in den hülsenförmigen ersten Führungsabschnitt des anderen Führungsteils eingeschoben und die beiden Führungsabschnitte in einer eingenommenen Relativlage selbsttätig arretiert werden.

Das Arretierungselement ist vorzugsweise radial vorgespannt.

Weitere Vorteile und Merkmale der vorliegenden Erfindung werden bei der nachfolgenden Beschreibung von Ausführungsbeispielen anhand der Figuren deutlich werden.

Hierbei zeigen:
- Figuren 1A - 1C: eine Ausführungsvariante eines nicht erfindungsgemässen Universalblindzylinders, bei dem zwei zueinander längsverschiebliche Führungsteile über ein Vorspannmittel in Form einer Schraubendruckfeder zueinander vorgespannt sind und über ein Mittelstück in einer Relativlage zueinander arretiert werden können;
- Figur 2: ein Ausführungsbeispiel eines erfindungsgemäßen Universalblindzylinders mit zwei ineinander steckbaren Führungsteilen in einem nicht zusammengebauten Zustand;
- Figuren 3A - 3B: den Universalblindzylinder der Figur 2 in zusammengebautem Zustand mit unterschiedlichen Abständen der beiden Verschlussteile der Führungsteile zueinander;
- Figuren 4A - 4B: Detaildarstellungen des Universalblindzylinders der Figuren 2 und 3A - 3B;
- Figur 5: ausschnittsweise eine Variante für ein zapfenartiges Führungsteil für einen Universalblindzylinder gemäß den
- Figuren 2, 3A, 3B und 4A - 4B: mit daran vorgesehenem Arretierungselement.

Die Figuren 1A, 1B und 1C zeigen ein Ausführungsbeispiel eines nicht erfindungsgemässen Universalblindzylinders 1, der zum Verschließen von Profilzylinderdurchbrüchen an Schlössern oder Türen vorgesehen ist. Der Universalblindzylinder 1 weist dabei zwei zueinander längsverschiebliche Führungsteile 2a und 2b auf, um den Universalblindzylinder 1 für unterschiedliche Türblattstärken einsetzen zu können. Über die beiden stufenlos relativ zueinander verschieblichen Führungsteile 2a und 2b kann ein solcher Universalblindzylinder 1 für Türblattstärken von 25 mm bis 132 mm eingesetzt werden.

An jedem der Führungsteile 2a, 2b ist ein Verschlussteil 5a oder 5b vorgesehen, um eine Öffnung des Profilzylinderdurchbruchs an einer Seite zu verschließen. Um die beiden Führungsteile 2a und 2b aneinander zu fixieren und eine Längsführung für die beiden Führungsteile 2a und 2b bereitzustellen, ist ein Mittelstück 3 vorgesehen. Über dieses Mittelstück 3 können die beiden Führungsteile 2a und 2b in einer Relativlage und einem damit gewünschten Abstand der beiden Verschlussteile 5a und 5b zueinander arretiert werden. Eine solche Anordnung ist jedoch grundsätzlich bereits auch aus der DE 100 27 346 B4 bekannt.

Das Mittelstück 3 weist hierbei einen hülsenförmigen oberen Teil auf, durch den die beiden Führungsteile 2a und 2b mit je einem Abschnitt geführt sind. An dem oberen Teil schließt sich ein Schaftbereich mit einem Längsschlitz 30 an. Über diesen Längsschlitz 30 sind zwei Schaftabschnitte entlang einer zu der Längsachse des Universalblindzylinders 1 parallelen Ebene voneinander getrennt. Über eine an dem Schaftbereich ausgebildete Schraubstelle 31 können die beiden Schaftabschnitte einander angenähert werden, so dass die beiden Führungsteile 2a und 2b in dem hülsenartigen oberen Teil des Mittelstücks 3 form- und kraftschlüssig fixiert sind. Eine zum Verspannen des Mittelstücks 3 notwendige Schraube, die in die Schraubstelle 31 eingedreht wird, ist in den Figuren 1A - 1C nicht dargestellt.

Um beim Anbringen des Universalblindzylinders 1 zu vermeiden, dass die beiden Verschlussteile 5a und 5b einander zu weit angenähert werden, so dass beispielsweise eines der Verschlussteile 5a, 5b in den zu verschließenden Profilzylinderdurchbruch eingeschoben wird und danach nicht mehr ohne Weiteres herausgezogen werden kann, weist der Universalblindzylinder 1 ein Vorspannmittel in Form einer Schrauben(druck) feder 4 auf. Diese Schraubenfeder 4 ist jeweils teilweise in einer Aufnahme 20a, 20b eines Führungsteils 2a, 2b aufgenommen und liegt mit ihren Enden an der Innenseite des jeweils zugehörigen Verschlussteils 5a oder 5b an. Die Schraubenfeder 4 greift somit unmittelbar an den beiden Führungsteilen 2a und 2b an und spannt diese gegeneinander vor.

Die Schraubenfeder 4 erstreckt sich zwischen den beiden zylindrischen Führungsabschnitten der Führungsteile 2a und 2b durch das Mittelstück 3 hindurch und drückt die beiden Führungsteile 2a und 2b in eine Relativlage, in der deren Verschlussteile 2a, 2b einen maximalen Abstand L1 zueinander aufweisen, der in der Figur 1B dargestellt ist.

Die beiden zueinander längsverschieblichen Führungsteile 2a und 2b bilden jeweils einen hohlen, zylindrischen Führungsabschnitt mit halbkreisförmiger Grundfläche aus, um die jeweilige Aufnahme 20a bzw. 20b für die Schraubenfeder 4 zu definieren. Die beiden Führungsabschnitte der Führungsteile 2a, 2b stellen sich somit als zwei Hälften einer hohlen, kreiszylindrischen Hülse dar, wenn die beiden Verschlussteile 5a und 5b einander maximal angenähert sind und dass das Ende des Führungsabschnitts des einen (ersten) Führungsteils 2a an dem Verschlussteil 5b des anderen (zweiten) Führungsteils 2b anliegt und umgekehrt.

Bei der Anbringung an einem Profilzylinderdurchbruch wird durch die Schraubenfeder 4 erreicht, dass ein Verschlussteil 5a oder 5b infolge der durch die Schraubenfeder 4 aufgebrachten Vorspannkraft aus dem Profilzylinderdurchbruch herausgedrückt wird, wenn ein Monteur an dem jeweiligen Verschlussteil 5a oder 5b nicht mehr angreift. Derart ist sichergestellt, dass es nicht zu einem ungewollten Zusammenschieben des Universalblindzylinders 1 kommt und ein Verschlussteil 5a oder 5b zu weit in den Profilzylinderdurchbruch eingeschoben wird. Gleichzeitig kann der Universalblindzylinder 1 entgegen der Vorspannkraft der Schraubenfeder 4 leicht manuell auf die gewünschte Länge zusammengeschoben werden.

Ein Monteur muss lediglich entgegen der Vorspannkraft der Schraubenfeder 4 die beiden Verschlussteile 5a und 5b auf den gewünschten Abstand einander annähern, so dass beispielsweise die beiden Verschlussteile 5a und 5b auf den einander gegenüberliegenden Seiten mit einer Öffnung des Profilzylinderdurchbruchs bündig abschließen und dann die Fixierung bzw. Arretierung über das Mittelstück 3 vornehmen.

Durch die Verwendung der Schraubenfeder 4 ist auch der Ausbau des Universalblindzylinders aus einer Tür erheblich vereinfacht, da die Schraubenfeder 4 nach dem Lösen der Klemmung über das Mittelstück die beiden Verschlussteile 5a und 5b und damit deren Führungsteile 2a und 2b wieder in die in den Figuren 1A bis 1C dargestellte Montageposition drückt, in der die beiden Verschlussteile 5a und 5b einen maximal möglichen Abstand L1 zueinander einnehmen. Die Führungsteile 2a und 2b sind hierbei über radial vorspringende Nasen 21a und 21b daran gehindert, über die dargestellte Relativlage hinaus gegeneinander verschoben zu werden. Die Nasen 21a und 21b sind jeweils an einer äußeren Mantelfläche eines Führungsabschnitts des zugehörigen Führungsteils 2a oder 2b vorgesehen. Über die Nasen 21a und 21b ist jeweils ein Anschlag bereitgestellt, mit dem das jeweilige Führungsteil 2a oder 2b an einer von zwei sich gegenüberliegenden Stirnseiten des oberen Teils des Mittelstücks 3 anschlagen kann und der ein weiteres Verschieben relativ zu dem Mittelstück 3 verhindert.

Wenigstens eine der Nasen 21a und 21b ist hierbei in ihren Abmessungen so bemessen, dass der zugehörige Führungsabschnitt des jeweiligen Führungsteils 2a oder 2b bei der Anbringung an einem Profilzylinderdurchbruch noch an dem anderen Führungsabschnitt des anderen Führungsteils 2b bzw: 2a entlang und durch das Mittelstück 3 geführt werden kann, wenn an seiner Schraubstelle 31 noch keine Schraube eingedreht ist.

Mit den Figuren 2, 3A - 3B und 4A - 4B wird eine Ausführungsvariante eines erfindungsgemäßen Universalblindzylinders 1* veranschaulicht. Der Universalblindzylinder 1* weist hierbei zwei ineinander steckbare Führungsteile 2a* und 2b* auf, die ohne ein zusätzliches Mittelstück 3 relativ zueinander längsverschieblich und stufenlos arretierbar sind.

Ein erstes Führungsteil 2a* mit dem Verschlussteil 5a weist hierfür einen hülsenförmigen ersten Führungsabschnitt 22a* auf, in den ein zapfenartiger zweiter Führungsabschnitt 22b* des anderen, zweiten Führungsteils 2b* eingeschoben werden kann. An diesem zweiten Führungsteil 2b* ist das zweite Verschlussteil 5b ausgebildet. Die beiden Führungsteile 2a* und 2b* können somit von unterschiedlichen Seiten eines Profilzylinderdurchbruchs eingeführt und ineinander gesteckt werden, um den Profilzylinderdurchbruch zu verschließen.

Eine Arretierung der beiden Führungsteile 2a* und 2b* in einer gewünschten Relativlage zueinander wird hierbei durch mehrere Arretierungsmittel erreicht, die vorliegend durch drei Spiralfedern 6a, 6b, 6c und drei von jeweils einer dieser Spiralfedern 6a, 6b, 6c vorgespannten Stahlkugeln 7 als Arretierungselement gebildet werden.

Die einzelnen Spiralfedern 6a, 6b und 6c sind jeweils entlang der Längsachse des Universalblindzylinders 1* bzw. entlang der Zylinderachse des hülsenförmigen Führungsabschnitts 22a* hintereinander angeordnet und in je einer hier als Ringnut ausgebildeten Aussparung 23aa*, 23ab*, 23ac* gehalten. In jeder dieser Ringnuten 23aa*, 23ab*, 23ac* ist mindestens eine Öffnung vorgesehen, in der eine Stahlkugel 7 ruht. Die Öffnung ist dabei jeweils so bemessen, dass die Kugel 7 teilweise an einer Innenfläche des Führungsabschnitts 22a* vorstehen kann, so dass sie in Kontakt mit der äußeren Mantelfläche des zapfenartigen zweiten Führungsabschnitts 22b* des anderen Führungsteils 2b* tritt, wenn dieser in den ersten Führungsabschnitt 22a* eingeschoben wird. Über die Spiralfedern 6a, 6b und 6c ist jede der Stahlkugeln 7 innerhalb der jeweiligen Ringnut 23aa*, 23ab*, 23ac* in radialer Richtung vorgespannt, so dass über die Stahlkugeln 7 ein Reibschluss bereitgestellt wird, um die beiden ineinander gesteckten Führungsabschnitte 22a* und 22b* relativ zueinander arretieren zu können. Gleichzeitig ist aber die aufgebrachte Reibungskraft gerade so groß gewählt, dass noch ohne Weiteres ein manuelles Verschieben der beiden Führungsabschnitte 22a* und 22b* relativ zueinander möglich ist.

Die drei Ringnuten 23aa*, 23ab* und 23ac* sind vorliegend unmittelbar im Bereich eines zu dem Verschlussteil 5a beabstandeten Endes des Führungsabschnitts 22a* vorgesehen, so dass sich diese unmittelbar an eine Fase 221a* des Führungsabschnitts 22a* anschließen, die vorgesehen ist, um das Einführen des Führungsteils 2a* in einen Profilzylinderdurchbruch zu erleichtern.

In der Figur 3A ist der Universalblindzylinder 1* mit einem maximal möglichen Abstand L1 zwischen den beiden Verschlussteilen 5a und 5b gezeigt, wenn der zweite Führungsabschnitt 22b* gerade so weit über eine Öffnung 220a* des hülsenförmigen ersten Führungsabschnitts 22a* eingeführt wurde, dass eine Arretierung an einem vorderen Ende des zapfenartigen zweiten Führungsabschnitts 22b* über die radial vorgespannte Kugel 7 der ersten Ringnut 23ac* gewährleistet ist.

Der Universalblindzylinder 1* kann so weit zusammengeschoben werden, bis eine Stirnseite des hülsenförmigen ersten Führungsabschnitts 22a* an einer Innenseite des gegenüberliegenden Verschlussteils 5b anliegt. Hierdurch ist dann ein minimaler Abstand L2 der beiden Verschlussteile 5a und 5b zueinander gemäß der Figur 3B vorgegeben.

Um zu verhindern, dass die beiden Verschlussteile 5a und 5b zu weit in den jeweiligen Profilzylinderdurchbruch hineingeschoben werden, weisen sie in der Ausführungsvariante der Figuren 2, 3A - 3B und 4A - 4B jeweils einen Auflagerand 50a, 50b auf. Die Größe dieser Auflageränder 50a und 50b ist so gewählt, dass diese an einem Rand des Profilzylinderdurchbruchs zur Anlage kommen und ein weiteres Einschieben des jeweiligen Verschlussstücks 5a, 5b in den Profilzylinderdurchbruch verhindern. Derart muss ein Monteur bei dem Universalblindzylinder 1* lediglich die beiden Führungsteile 2a* und 2b* von unterschiedlichen Seiten des Profilzylinderdurchbruchs in diesen einführen, dabei den zapfenartigen Führungsabschnitt 22b* in den hülsenförmigen Führungsabschnitt 22a* einstecken und anschließend den Universalblindzylinder 1* so weit zusammenschieben, dass die Auflageränder 50a und 50b an dem jeweiligen Rand des Profilzylinderdurchbruchs zur Anlage kommen. Eine gesonderte Arretierung der beiden Führungsteile 2a* und 2b* in der erreichten Relativlage ist nicht nötig, da eine Arretierung über die vorgespannten Kugeln 7 stufenlos und selbsttätig erfolgt.

Maßgeblich bei der Ausführungsvariante gemäß den Figuren 2, 3A und 3B sowie 4A und 4B ist, dass mittels der Spiralfedern 6a, 6b, 6c als Vorspannmitteln gerade so viel Reibung zwischen den Kugeln 7 (als Arretierungselementen) und dem in den hülsenförmigen Führungsabschnitt 22a* eingeführten zapfenartigen Führungsabschnitt 22b* erzeugt wird, dass ein Auseinanderrutschen der beiden Führungsteile 2a* und 2b* verhindert wird und diese in einer eingenommenen Relativlage zueinander arretiert sind. Alternativ wäre es weiterhin denkbar, die Spiralfedern 6a, 6b, 6c selbst als Arretierelemente zu nutzen und folglich die Kugeln 7 auszusparen. Die Spiralfedern 6a, 6b, 6c würden dann beispielsweise über Aussparungen in den Ringnuten 23aa*, 23ab* und 23ac* unmittelbar auf die äußere Mantelfläche des eingeführten zweiten Führungsabschnitts 22b* einwirken, um diesen an dem ersten Führungsabschnitt 22a* zu arretieren.

Eine weitere Alternative ist schematisch in der Figur 5 dargestellt. Hierbei ist ein, bezogen auf die Längsachse des Universalblindzylinders 1*, radial vorgespanntes Arretierungselement 81 nicht an dem hülsenförmigen ersten Führungsabschnitt 22a*, sondern an einem zapfenartigen zweiten Führungsabschnitt 22b** eines abgewandelt ausgeführten zweiten Führungsteils 2b** vorgesehen. Das Arretierungselement wird hierbei durch einen Kugelkopf 81 einer Kugelspannschraube 8 gebildet. Die Kugelspannschraube 8 ist hierbei über einen Gewindeabschnitt 81 in eine Bohrung 28a** des Führungsabschnitts 22b** eingedreht, so dass der Kugelkopf 81 der Kugelspannschraube 8 an der äußeren Mantelfläche des Führungsabschnitts 22b** vorsteht.

Wird der zapfenartige Führungsabschnitt 22b** nun in den hülsenförmigen ersten Führungsabschnitt 22a* eingeführt, liegt der radial nach außen vorgespannte Kugelkopf 81 reibend an der inneren Mantelfläche des ersten Führungsabschnitts 22a* an. Hierüber kann ein Reibschluss bereitgestellt werden, um die beiden Führungsteile 2a* und 2a** stufenlos aneinander zu arretieren, wenn der Führungsabschnitt 22b** so weit in den hülsenförmigen Führungsabschnitt 22a* eingeführt wurde, dass der Kugelkopf 81 an der inneren Mantelfläche des hülsenförmigen Führungsabschnitts 22a* anliegt.

Es ist selbstverständlich denkbar, mehrere Kugelspannschrauben 8 an der äußeren Mantelfläche des zapfenartigen Führungsabschnitts 22b** vorzusehen, insbesondere in Umfangsrichtung und/oder entlang der Längsachse zueinander versetzt.

Abweichend von der vorliegend dargestellten Ausführungsform des Universalblindzylinders 1* ist es selbstverständlich denkbar, diesen auch mit einem Vorspannmittel in Analogie zu der Ausführungsvariante der Figuren 1A bis 1C zu versehen. Über ein solches Vorspannmittel könnten dann die Führungsteile 2a* und 2b* bzw. 2a* und 2b** zueinander vorgespannt sein, um die Demontage des Universalblindzylinders 1* und insbesondere das Entfernen aus einem Profilzylinderdurchbruch zu erleichtern.

Vorzugsweise sind die Verschlussteile 5a und 5b sowie auch die Führungsabschnitte 2a, 2b*, 2b** und ein eventuell vorzusehendes Mittelstück 3 aus gezogenem Stahl oder aus Sinterstahl bzw. Sintereisen hergestellt, um eine Feuerbeständigkeit des jeweiligen Universalblindzylinders 1, 1* von T180 gemäß DIN 4102 zu gewährleisten.

### Bezugszeichenliste

- 1, 1*: Universalblindzylinder
- 20a, 20b: Aufnahme
- 21a, 21b: Nase
- 220a*: Öffnung
- 221a*: Fase
- 22a*, 22b*, 22b**: Führungsabschnitt
- 23aa*, 23ab*, 23ac*: Ringnut (Aussparung)
- 28a**: Bohrung (Aussparung)
- 2a, 2a*, 2b, 2b*, 2b**: Führungsteil
- 3: Mittelstück
- 30: Längsschlitz
- 31: Schraubstelle
- 4: Schraubenfeder (Vorspannmittel)
- 50a, 50b: Auflagerand
- 5a, 5b: Verschlussteil
- 6a, 6b, 6c: Spiralfeder (Vorspannmittel)
- 7: Kugel (Arretierungselement)
- 8: Kugelspannschraube
- 80: Gewindeabschnitt
- 81: Kugelkopf (Arretierungselement)
- L1, L2: Abstand

## Patentansprüche

1. Universalblindzylinder (1*) zum Verschließen von Profilzylinderdurchbrüchen an Schlössern und Türen, der wenigstens zwei Führungsteile (2a*, 2b*; 2a*, 2b**) aufweist, die entlang einer Längsachse des Universalblindzylinders (1*) relativ zueinander verschieblich sind, um den Abstand (L1, L2) zweier Verschlussteile (5a, 5b) des Universalblindzylinders (1*) zueinander einstellen zu können, wobei wenigstens ein Arretierungsmittel (6a, 6b, 6c, 7; 8) vorgesehen ist, um eine durch Verschiebung der beiden Führungsteile (2a*, 2b*; 2a*, 2b**) eingenommene Relativlage zu arretieren,
**dadurch gekennzeichnet, dass**
eines der Führungsteile (2a*, 2b*; 2a*, 2b**) einen ersten hülsenförmigen Führungsabschnitt (22a*) ausbildet und das andere Führungsteil (2b*, 2b**) einen zweiten zapfenartigen Führungsabschnitt (22b*, 22b**) aufweist, der entlang der Längsachse des Universalblindzylinders (1*) verschieblich in dem ersten hülsenförmigen Führungsabschnitt (22a*) gehalten ist, und das wenigstens eine Arretierungsmittel (6a, 6b, 6c, 7) derart ausgebildet ist, dass die beiden Führungsabschnitte (22a*, 22b*; 22a*, 22b**) in einer eingenommenen Relativlage selbsttätig arretiert werden.

2. Universalblindzylinder nach Anspruch 1, **dadurch gekennzeichnet, dass** das Arretierungsmittel (6a, 6b, 6c, 7; 8) wenigstens ein Arretierungselement (7; 81) aufweist, das bezogen auf die Längsachse in im Wesentlichen radialer Richtung vorgespannt ist, um die beiden Führungsabschnitte (22a*, 22b*; 22a*, 22b**) zueinander zu arretieren.

3. Universalblindzylinder nach Anspruch 2, **dadurch gekennzeichnet, dass** das Arretierungselement (7) an dem hülsenförmigen ersten Führungsabschnitt (22a*) vorgesehen und in Richtung des zapfenartigen zweiten Führungsabschnitts (22b*) vorgespannt ist.

4. Universalblindzylinder nach Anspruch 3, **dadurch gekennzeichnet, dass** das Arretierungselement (7) in einer Aussparung (23aa*, 23ab*, 23ac*) des hülsenförmigen ersten Führungsabschnitts (22a*) sitzt, die eine Öffnung aufweist, so dass das Arretierungselement (7) an einer inneren Mantelfläche dieses ersten Führungsabschnitts (22a*) vorsteht, um auf den zapfenartigen zweiten Führungsabschnitt (22b*) einzuwirken.

5. Universalblindzylinder nach Anspruch 4, **dadurch gekennzeichnet, dass** das Arretierungselement (7) über eine Spiralfeder (6a, 6b, 6c) vorgespannt ist, von der mindestens eine Wicklung an einer äußeren Mantelfläche des ersten Führungsabschnitts (22a*) entlang verläuft und sich zumindest teilweise über die Aussparung (23aa*, 23ab*, 23ac*) hinweg erstreckt.

6. Universalblindzylinder nach Anspruch 2, **dadurch gekennzeichnet, dass** das Arretierungselement (81) an dem zapfenartigen zweiten Führungsabschnitt (22b**) vorgesehen und in Richtung des hülsenförmigen ersten Führungsabschnitts (22a*) vorgespannt ist.

7. Universalblindzylinder nach Anspruch 6, **dadurch gekennzeichnet, dass** das Arretierungselement (81) an einer äußeren Mantelfläche des zapfenartigen zweiten Führungsabschnitts (22b**) vorsteht.

8. Universalblindzylinder nach einem der vorgehenden Ansprüche, **gekennzeichnet durch** mindestens ein Vorspannmittel (4), durch das die beiden Führungsteile (2a, 2b; 2a*, 2b*; 2a*, 2b**) in eine Relativlage zueinander vorgespannt sind, in der die Verschlussteile (5a, 5b) einen maximal möglichen Abstand (L1) zueinander einnehmen.

9. Universalblindzylinder nach Anspruch 8, **dadurch gekennzeichnet, dass** das Vorspannmittel (4) mit beiden Führungsteilen (2a, 2b; 2a*, 2b*; 2a*, 2b**) in Kontakt steht.

10. Universalblindzylinder nach Anspruch 8 oder 9, **dadurch gekennzeichnet, dass** das Vorspannmittel (4) zumindest teilweise in einer Aufnahme (20a, 20b) an einem der Führungsteile (2a, 2b) aufgenommen ist.

11. Universalblindzylinder nach Anspruch 10, **dadurch gekennzeichnet, dass** die Aufnahme (20a, 20b) längserstreckt ausgebildet ist und sich entlang der Längsachse des Universalblindzylinders (1, 1*) erstreckt.

12. Universalblindzylinder nach Anspruch 10 oder 11 **dadurch gekennzeichnet, dass** sich das Vorspannmittel (4) durch das Mittelstück (3) hindurch erstreckt und zu beiden Seiten des Mittelstücks (3) in je einer Aufnahme (20a, 20b) eines Führungsteils (2a, 2b) wenigstens teilweise aufgenommen ist.

13. Universalblindzylinder nach einem der Ansprüche 1 bis 12 **dadurch gekennzeichnet, dass** die Verschlussteile (5a, 5b) des Universalblindzylinders (1*) jeweils einen Auflagerand (50a, 50b) aufweisen, der zur Anlage an einem Randbereich eines Profilzylinderdurchbruchs dazu ausgebildet und vorgesehen ist, dass durch Anlage der beiden Auflageränder (50a, 50b) an dem jeweiligen Randbereich ein Einschieben der Verschlussteile (5a, 5b) in den Profilzylinderdurchbruch verhindert wird.

14. Verfahren zur Anbringung eines Universalblindzylinders (1, 1*) an einem Schloss oder einer Tür, wobei der Universalblindzylinder (1, 1*) wenigstens zwei Führungsteile (2a, 2b; 2a*, 2b*; 2a*, 2b**) aufweist, die entlang einer Längsachse des Universalblindzylinders (1, 1*) relativ zueinander verschieblich sind, um den Abstand (L1, L2) zweier Verschlussteile (5a, 5c) des Univergalblindzylinders (1, 1*) zueinander einstellen zu können, und wobei das Verfahren wenigstens die folgenden Schritte aufweist:
- Einsetzen der beiden Führungsteile (2a, 2b; 2a*, 2b*; 2a*, 2b**) mit dem jeweils daran vorgesehen Verschlussteil (5a, 5b) von den zwei einander gegenüberliegenden Seiten eines Profilzylinderdurchbruchs an dem Schloss oder an der Tür,
- Zusammenschieben der beiden Führungsteile (2a, 2b; 2a*, 2b*; 2a*, 2b**), so dass die beiden Verschlussteile (5a, 5b) an den einander gegenüberliegenden Seiten den Profilzylinderdurchbruch verschließen,
- Arretieren der beiden Führungssteile (2a, 2b; 2a*, 2b*; 2a*, 2b**) in der durch Zusammenschieben eingenommen Relativlage, und
- wobei eines der Führungsteile (2a*, 2b*; 2a*, 2b**) einen ersten hülsenförmigen Führungsabschnitt (22a*) ausbildet und das andere Führungsteil (2b*, 2b**) einen zweiten zapfenartigen Führungsabschnitt (22b*, 22b**) aufweist, **dadurch gekennzeichnet, dass**
- wenigstens ein Arretierungsmittel (6a, 6b, 6c, 7) vorgesehen ist, über das die beiden Führungsabschnitte (22a*, 22b*; 22a*, 22b**) in einer eingenommenen Relativlage selbsttätig arretiert werden, und
- der zweite zapfenartige Führungsabschnitt (22b*, 22b**) beim Einsetzen in den Profilzylinderdurchbruch in den hülsenförmigen ersten Führungsabschnitt (22a*) des anderen Führungsteils (2a*) eingeschoben und die beiden Führungsabschnitte (22a*, 22b*; 22a*, 22b**) in einer eingenommenen Relativlage selbsttätig arretiert werden.

## Claims

1. A universal blind cylinder (1*) for closing profile cylinder apertures on locks and doors, which includes at least two guide parts (2a*, 2b*; 2a*, 2b**) which are shiftable relative to each other along a longitudinal axis of the universal blind cylinder (1*) in order to be able to adjust the distance (L1, L2) of two closure parts (5a, 5b) of the universal blind cylinder (1*) to each other, wherein at least one arresting means (6a, 6b, 6c, 7; 8) is provided in order to arrest a relative position adopted by shifting the two guide parts (2a*, 2b*; 2a*, 2b**),
**characterized in that**
one of the guide parts (2a*, 2b*; 2a*, 2b**) forms a first sleeve-shaped guide portion (22a*) and the other guide part (2b*, 2b**) includes a second pin-like guide portion (22b*, 22b**) which is shiftably held in the first sleeve-shaped guide portion (22a*) along the longitudinal axis of the universal blind cylinder (1*), and the at least one arresting means (6a, 6b, 6c, 7) is formed such that the two guide portions (22a*, 22b*; 22a*, 22b**) are automatically arrested in an adopted relative position.

2. The universal blind cylinder according to claim 1, **characterized in that** the arresting means (6a, 6b, 6c, 7; 8) includes at least one arresting element (7; 81) which is pretensioned substantially in radial direction with respect to the longitudinal axis in order to arrest the two guide portions (22a*, 22b*; 22a*, 22b**) relative to each other.

3. The universal blind cylinder according to claim 2, **characterized in that** the arresting element (7) is provided at the sleeve-shaped first guide portion (22a*) and pretensioned in direction of the pin-like second guide portion (22b*).

4. The universal blind cylinder according to claim 3, **characterized in that** the arresting element (7) is seated in a cutout (23aa*, 23ab*, 23ac*) of the sleeve-shaped first guide portion (22a*) which includes an opening, so that the arresting element (7) protrudes from an inner shell surface of this first guide portion (22a*) in order to act on the pin-like second guide portion (22b*).

5. The universal blind cylinder according to claim 4, **characterized in that** the arresting element (7) is pretensioned via a spiral spring (6a, 6b, 6c) of which at least one winding extends along an outer shell surface of the first guide portion (22a*) and at least partly extends across the cutout (23aa*, 23ab*, 23ac*).

6. The universal blind cylinder according to claim 2, **characterized in that** the arresting element (81) is provided on the pin-like second guide portion (22b**) and is pretensioned in direction of the sleeve-shaped first guide portion (22a*).

7. The universal blind cylinder according to claim 6, **characterized in that** the arresting element (81) protrudes from an outer shell surface of the pin-like second guide portion (22b**).

8. The universal blind cylinder according to any of the preceding claims, **characterized by** at least one pretensioning means (4) by which the two guide parts (2a, 2b; 2a*, 2b*; 2a*, 2b**) are pretensioned relative to each other into a relative position in which the closure parts (5a, 5b) adopt a maximum possible distance (L1) to each other.

9. The universal blind cylinder according to claim 8, **characterized in that** the pretensioning means (4) is in contact with both guide parts (2a, 2b; 2a*, 2b*; 2a*, 2b**).

10. The universal blind cylinder according to claim 8 or 9, **characterized in that** the pretensioning means (4) at least partly is accommodated in a receptacle (20a, 20b) on one of the guide parts (2a, 2b).

11. The universal blind cylinder according to claim 10, **characterized in that** the receptacle (20a, 20b) is formed longitudinally extended and extends along the longitudinal axis of the universal blind cylinder (1, 1*).

12. The universal blind cylinder according to claim 10 or 11, **characterized in that** the pretensioning means (4) extends through the center piece (3) and on both sides of the center piece (3) is at least partly accommodated in one receptacle (20a, 20b) each of a guide part (2a, 2b).

13. The universal blind cylinder according to any of claims 1 to 12, **characterized in that** the closure parts (5a, 5b) of the universal blind cylinder (1*) each have a supporting edge (50a, 50b) which for abutment against an edge region of a profile cylinder aperture is formed and provided to prevent the closure parts (5a, 5b) from being pushed into the profile cylinder aperture by abutment of the two supporting edges (50a, 50b) against the respective edge region.

14. A method for mounting a universal blind cylinder (1, 1*) on a lock or a door, wherein the universal blind cylinder (1, 1*) includes at least two guide parts (2a, 2b; 2a*, 2b*; 2a*, 2b**) which are shiftable relative to each other along a longitudinal axis of the universal blind cylinder (1, 1*) in order to be able to adjust the distance (L1, L2) of two closure parts (5a, 5c) of the universal blind cylinder (1, 1*) to each other, and wherein the method includes at least the following steps:
- inserting the two guide parts (2a, 2b; 2a*, 2b*; 2a*, 2b**) with the respective closure part (5a, 5b) provided thereon from the two opposite sides of a profile cylinder aperture on the lock or the door,
- pushing the two guide parts (2a, 2b; 2a*, 2b*; 2a*, 2b**) together, so that the two closure parts (5a, 5b) close the profile cylinder aperture on the opposite sides,
- arresting the two guide parts (2a, 2b; 2a*, 2b*; 2a*, 2b**) in the relative position adopted by pushing together, and
- wherein one of the guide parts (2a*, 2b*; 2a*, 2b**) forms a first sleeve-shaped guide portion (22a*) and the other guide part (2b*, 2b**) includes a second pin-like guide portion (22b*, 22b**),
**characterized in that**
- at least one arresting means (6a, 6b, 6c, 7) is provided, via which the two guide portions (22a*, 22b*; 22a*, 22b**) are automatically arrested in an adopted relative position, and
- on insertion into the profile cylinder aperture the second pin-like guide portion (22b*, 22b**) is pushed into the sleeve-shaped first guide portion (22a*) of the other guide part (2a*) and the two guide portions (22a*, 22b*; 22a*, 22b**) are automatically arrested in an adopted relative position.

## Revendications

1. Cylindre aveugle universel (1*) pour la fermeture de percées pour cylindre profilé sur des serrures et des portes, qui présente au moins deux éléments de guidage (2a*, 2b* ; 2a*, 2b**) qui sont déplaçables l'un par rapport à l'autre le long d'un axe longitudinal du cylindre aveugle universel (1*), pour pouvoir régler l'écart (L1, L2) de deux éléments de fermeture (5a, 5b) du cylindre aveugle universel (1*) l'un par rapport à l'autre, dans lequel est prévu au moins un moyen de blocage (6a, 6b, 6c, 7 ; 8) pour bloquer une position relative adoptée à la suite du déplacement des deux éléments de guidage (2a*, 2b* ; 2a*, 2b**),
**caractérisé en ce que**
un des éléments de guidage (2a*, 2b* ; 2a*, 2b**) forme une première section de guidage en forme de manchon (22a*) et l'autre élément de guidage (2b*, 2b**) présente une deuxième section de guidage de type tenon (22b*, 22b**) qui est maintenue dans la première section de guidage en forme de manchon (22a*) de manière déplaçable le long de l'axe longitudinal du cylindre aveugle universel (1*), et **en ce qu'**au moins un moyen de blocage (6a, 6b, 6c, 7) est formé de sorte que les deux sections de guidage (22a*, 22b* ; 22a*, 22b**) sont bloquées automatiquement dans une position relative adoptée.

2. Cylindre aveugle universel selon la revendication 1, **caractérisé en ce que** le moyen de blocage (6a, 6b, 6c, 7 ; 8) présente au moins un élément de blocage (7 ; 81) qui est précontraint dans une direction sensiblement radiale par rapport à l'axe longitudinal pour bloquer les deux sections de guidage (22a*, 22b* ; 22a*, 22b**) l'une par rapport à l'autre.

3. Cylindre aveugle universel selon la revendication 2, **caractérisé en ce que** l'élément de blocage (7) est prévu au niveau de la première section de guidage en forme de manchon (22a*) et précontraint en direction de la deuxième section de guidage de type tenon (22b*).

4. Cylindre aveugle universel selon la revendication 3, **caractérisé en ce que** l'élément de blocage (7) repose dans un évidement (23aa*, 23ab*, 23ac*) de la première section de guidage en forme de manchon (22a*) qui présente une ouverture de sorte que l'élément de blocage (7) fait saillie au niveau d'une surface d'enveloppe intérieure de cette première section de guidage (22a*), pour agir sur la deuxième section de guidage de type tenon (22b*).

5. Cylindre aveugle universel selon la revendication 4, **caractérisé en ce que** l'élément de blocage (7) est précontraint par l'intermédiaire d'un ressort en spirale (6a, 6b, 6c), dont au moins un enroulement longe une surface d'enveloppe extérieure de la première section de guidage (22a*) et s'étend au moins en partie au-dessus de l'évidement (23aa*, 23ab*, 23ac*).

6. Cylindre aveugle universel selon la revendication 2, **caractérisé en ce que** l'élément de blocage (81) est prévu au niveau de la deuxième section de guidage de type tenon (22b**) et est précontraint en direction de la première section de guidage en forme de manchon (22a*).

7. Cylindre aveugle universel selon la revendication 6, **caractérisé en ce que** l'élément de blocage (81) fait saillie au niveau d'une surface d'enveloppe extérieure de la deuxième section de guidage de type tenon (22b**).

8. Cylindre aveugle universel selon l'une quelconque des revendications précédentes, **caractérisé par** au moins un moyen de précontrainte (4), par lequel les deux éléments de guidage (2a, 2b ; 2a*, 2b* ; 2a*, 2b**) sont précontraints dans une position relative l'un par rapport à l'autre, dans laquelle les éléments de fermeture (5a, 5b) adoptent un écart maximal possible (L1) l'un par rapport à l'autre.

9. Cylindre aveugle universel selon la revendication 8, **caractérisé en ce que** le moyen de précontrainte (4) est en contact avec les deux éléments de guidage (2a, 2b ; 2a*, 2b* ; 2a*, 2b**).

10. Cylindre aveugle universel selon la revendication 8 ou 9, **caractérisé en ce que** le moyen de précontrainte (4) est reçu au moins partiellement dans un logement (20a, 20b) au niveau d'un des éléments de guidage (2a, 2b).

11. Cylindre aveugle universel selon la revendication 10, **caractérisé en ce que** le logement (20a, 20b) est formé allongé et s'étend le long de l'axe longitudinal du cylindre aveugle universel (1, 1*).

12. Cylindre aveugle universel selon la revendication 10 ou 11, **caractérisé en ce que** le moyen de précontrainte (4) s'étend à travers la pièce intermédiaire (3) et est reçu au moins partiellement des deux côtés de la pièce intermédiaire (3), respectivement dans un logement (20a, 20b) d'un élément de guidage (2a, 2b).

13. Cylindre aveugle universel selon l'une des revendications 1 à 12, **caractérisé en ce que** les éléments de fermeture (5a, 5b) du cylindre aveugle universel (1*) présentent respectivement un bord d'appui (50a, 50b) qui est formé et prévu pour buter contre une zone périphérique d'une percée pour cylindre profilé, de telle sorte que la butée des deux bords d'appui (50a, 50b) contre la zone périphérique respective empêche l'introduction des éléments de fermeture (5a, 5b) dans la percée pour cylindre profilé.

14. Procédé de pose d'un cylindre aveugle universel (1, 1*) sur une serrure ou une porte, dans lequel le cylindre aveugle universel (1, 1*) présente au moins deux éléments de guidage (2a, 2b ; 2a*, 2b* ; 2a*, 2b**) qui sont déplaçables l'un par rapport à l'autre le long d'un axe longitudinal du cylindre aveugle universel (1, 1*) pour pouvoir régler l'écart (L1, L2) de deux éléments de fermeture (5a, 5c) du cylindre aveugle universel (1, 1*) l'un par rapport à l'autre, et dans lequel le procédé comprend au moins les étapes suivantes :
- engagement des deux éléments de guidage (2a, 2b ; 2a*, 2b* ; 2a*, 2b**), avec l'élément de fermeture (5a, 5b) respectivement prévu dessus, par les deux côtés opposés l'un à l'autre d'une percée pour cylindre profilé au niveau de la serrure ou de la porte,
- emboîtement des deux éléments de guidage (2a, 2b ; 2a*, 2b* ; 2a*, 2b**) de telle sorte que les deux éléments de fermeture (5a, 5b) ferment la percée pour cylindre profilé au niveau des côtés opposés l'un à l'autre,
- blocage des deux éléments de guidage (2a, 2b ; 2a*, 2b* ; 2a*, 2b**) dans la position relative adoptée à la suite de l'emboîtement, et
- dans lequel un des éléments de guidage (2a*, 2b* ; 2a*, 2b**) forme une première section de guidage en forme de manchon (22a*) et l'autre élément de guidage (2b*, 2b**) présente une deuxième section de guidage de type tenon (22b*, 22b**),
**caractérisé en ce que**
- au moins un moyen de blocage (6a, 6b, 6c, 7) est prévu, par l'intermédiaire duquel les deux sections de guidage (22a*, 22b* ; 22a*, 22b**) sont bloquées automatiquement dans une position relative adoptée, et
- la deuxième section de guidage de type tenon (22b*, 22b**), lors de son engagement dans la percée pour cylindre profilé, est introduite dans la première section de guidage en forme de manchon (22a*) de l'autre élément de guidage (2a*) et les deux sections de guidage (22a*, 22b* ; 22a*, 22b**) sont bloquées automatiquement dans une position relative adoptée.
